# FASCICULE DE BREVET EUROPEEN

(11) **EP 0 192 918 B1**
(45) Date de publication et mention de la délivrance du brevet: **31.05.1989**
(21) Numéro de dépôt: 85870030.5
(22) Date de dépôt: 25.02.1985
(51) Int. Cl.: F22D 1/32, F01K 7/42

(54) **Réchauffeurs pour installations de transformation d'énergie thermique**
Vorwärmer für Umwandlungsanlage von thermischer Energie
Preheater for a thermal-energy transformation plant

(43) Date de publication de la demande: 03.09.1986
(73) Titulaire: HAMON-SOBELCO S.A., B-1060 Bruxelles (BE)
(72) Inventeur: Ledoux, Jules Fernand René, F-1400 Nivelles (FR)
(74) Mandataire: de Kemmeter, François

(56) Documents cités:
- DE-A- 1 576 991
- DE-A- 1 948 914
- DE-A- 3 301 338
- DE-B- 1 119 874
- FR-A- 1 054 671
- FR-A- 1 153 029
- FR-A- 1 509 175
- FR-A- 1 523 810
- FR-A- 2 060 383
- GB-A- 1 173 896

## Description

La présente invention concerne les réchauffeurs applicables dans les installations de transformation d'énergie thermique en énergie mécanique.

De telles installations mettent en oeuvre au moins un fluide condensable effectuant un cycle thermodynanique. Ce sont en particulier les centrales électriques thermiques, à combustible fossile ou nucléaire.

Par fluide condensable on entend généralement l'eau ou éventuellement l'ammoniac ou encore un quelconque fluide se présentant en phase vapeur et en phase liquide au cours des diverses valeurs du couple pression/température du cycle thermodynamique.

Plus particulièrement, l'invention se rapporte aux réchauffeurs à deux faisceaux distincts dont l'un réchauffe l'eau en circulation par la condensation et le sous-refroidissement, et l'autre réchauffe un débit partiel de cette eau par la désurchauffe de la vapeur.

Un tel réchauffeur est par exemple décrit dans le document FR-A-1 153 029, selon lequel les deux faisceaux de tubes se trouvent à l'intérieur d'une même enveloppe de réchauffeur.

L'invention vise à réaliser le réchauffage avec le maximum d'efficacité et le minimum d'encombrement possibles. L'invention est réalisée vomme décrit dans la revendication 1. A cet effet, le faisceau de tubes effectuant la désurchauffe de la vapeur de fluide condensable est disposé en spirale et chaque faisceau de tubes a une entrée et une sortie propres.

D'autres caractéristiques de l'invention se trouvent exposées dans les revendications dépendantes.

Ces caractéristiques sont maintenant décrites en se référant aux dessins ci-annexés dans lesquels:
les figures 1, 3 et 4 représentent schématiquement des parties d'installations de réchauffage connues,
la figure 2 illustre schématiquement en coupe longitudinale un réchauffeur conventionnel,
les figures 5 et 8 représentent schématiquement des parties d'installation de réchauffage selon l'invention et
les figures 6, 7 et 9 illustrent schématiquement en coupe longitudinale un réchauffeur selon l'invention sous deux formes, l'une représentée sur les figures 6 et 7 et l'autre sur la figure g.

Sur la figure 1 on a montré une cascade de deux réchauffeurs 10,20 d'un cycle classique de transformation d'énergie thermique en énergie mécanique. Chaque réchauffeur est compartimenté en trois zones la zone de désurchauffe 11, la zone de condensation 12 et la zone de sous-refroidissement 13. L'eau à réchauffer, qui est l'eau alimentaire du cycle, entre par la canalisation 14 (trait épais) dans la zone de sous-refroidissement 13 et passe ensuite dans la zone de condensation 12, avant de traverser la zone de désurchauffe 11 et de sortir en 15 par une canalisation qui peut être raccordée à l'entrée du réchauffeur 20 suivant.

La vapeur entre par 16 (trait pointillé) dans la zone de désurchauffe 11 et passe ensuite dans la zone de condensation 12 où toute la vapeur est transformée en condensat. Ce condensat est mélangé avec le condensat soutiré par la canalisation 17 de la zone de sous-refroidissement 13 du réchauffeur adjacent 20 et est ensuite envoyé dans sa propre zone de sous-refroidissement 13 avant d'être soutiré à son tour par la canalisation 18 vers un réchaufeur adjacent situé en amont.

La figure 2 est une vue en coupe plus détaillée du réchauffeur classique 10, montrant en E le collecteur d'entrée de l'eau à réchauffer et en 5 le collecteur de sortie de l'eau.

Entre ces deux collecteurs l'eau passe dans un ensemble de tubes 19 d'échange thermique formant généralement un faisceau de tubes cintrés en U ou en triple U (dit en W) et disposé en plusieurs nappes.

Un premier tronçon de ce faisceau de tubes 19 est relié au collecteur d'entrée E et est situé dans un caisson 21 qui délimite la zone de sous-refroidissement 13 remplie de condensat 22 et qui est muni d'une sortie de condensat 18.

Un second tronçon des tubes 19' est situé dans la zone de condensation 12 remplie de vapeur provenant du caisson 23 qui délimite la zone de désurchauffe 11, dans lequel est situé le collecteur de sortie S de l'eau relié au troisième tronçon de tubes 19". Sur ce caisson 23 est raccordée la tubulure d'entrée de vapeur 16.

L'ensemble du réchauffeur 10 est généralement monté dans une virole 24 cylindrique fermée aux extrémités par des fonds bombés 25.

Des installations complètes de réchauffage classiques sont notamment décrites et représentées (figure 1 et 3) dans le brevet EP-A-0 032 641 au nom de la demanderesse.

Afin d'améliorer ce cycle classique, du point de vue thermodynamique et pour obtenir un meilleur rendement de la conversion thermique, on a déjà proposé des cycles ou circuits tels que représentés aux figures 3 et 4.

En effet, on peut remarquer sur ces circuits que l'échangeur 50 constituant la zone de désurchauffe 11 est séparé du réchauffeur 30 et récupère la chaleur de la vapeur qu'il désurchauffe à un niveau de température plus élevé. D'autre part, il ne traite généralement qu'une partie du débit total de l'eau réchauffer, au moins 30 ⁰_{/}0; 50 % est une valeur usuelle.

La variante de la figure 3 a déjà été appliquée à des centrales électriques; les réchauffeurs 30,40 et 50 sont de conception classique, constitués de tubes cintrés raccordés soit à une boîte à eau par l'intermédiaire d'une plaque à tubes, soit à deux collecteurs, un d'entrée et un de sortie comme représenté sur la figure 2. Par contre, le réchauffeur 30 ne comporte que la zone de sous-refroidissement 13 et la zone de condensation 12. Cette zone de condensation 12 reçoit de la vapeur provenant par 26 de l'échangeur 50, ainsi que le condensat provenant par 17 de la zone de sous-refroidissement du réchauffeur 40 adjacent.

L'échangeur 50 reçoit de la vapeur soutirée en 16 et réchauffe dans sa zone de désurchauffe 11 une partie du débit d'eau alimentaire sortant du réchauffeur 40. La canalisation XY de contournement (by-pass) du réchauffeur 50 est pourvue d'un étranglement 27 assurant la bonne répartition des débits d'eau entre eux. Dans les installations où tout le débit d'eau alimentaire passe dans 50, 27 est une vanne normalement fermée.

La variante de la figure 4 a déjà été décrite dans le brevet français N° 1 153 029 par Mr. P. J. Ricard, déjà cité. Dans cette réalisation-ci, le débit partiel de l'eau à réchauffer provient de la zone de condensation 12 du réchauffeur 30 et est réinjecté dans le conduit d'eau en aval du réchauffeur 40 ou à la sortie de la zone de désurchauffe 11 de ce réchauffeur 40. Le débit partiel peut varier dans cette réalisation de 3 à 25 % du débit total de l'eau à réchauffer.

Le coût d'investissement de ces deux solutions est nettement plus important que celui de la solution classi que (figure 1); en effet, non seulement les surfaces d'échanges sont plus importantes que celles du réchauffeur 10, mais encore les viroles 24, les fonds bombés 25 et l'infrastructure sont beaucoup plus chers pour l'ensemble des réchauffeurs 30 et 50 que pour le réchauffeur 10.

Les réchauffeurs 30 et 50 exigent aussi plus de place dans la salle des machines et plus de tuyauteries de liaison.

D'autre part, les dimensions de l'échangeur 50 avec des tubes cintrés en U ou en W sont telles qu'il n'est pas économiquement concevable d'intégrer l'échangeur 50 dans le réchauffeur 30.

La solution de la figure 4 n'a vraisemblablement jamais reçu d'application pratique parce que les données thermiques relatives au réchauffeur 50' conduisent à des dimensions très grandes avec des grandes longueurs de tubes et donc à un coût d'investissement trop élevé, non compensé par la réduction des coûts de consommation d'énergie. L'intégration de 50' dans le réchauffeur 30 est encore moins concevable ici que pour la figure 3.

Le but de la présente invention est de pouvoir réintégrer l'échangeur 50 ou 50' dans le réchauffeur 30 tout en maintenant des dispositions et des caractéristiques thermodynamiques comparable aux solutions des figures 3 et 4.

Un premier cycle d'échange thermique selon l'invention est montré aux figures 5 à 7. Ce cycle correspond à le réalisation représentée à la figure 3.

Il comprend un réchauffeur 60 réalisé à l'aide de deux faisceaux de tubes distincts.

Un premier faisceau de tubes 29 est semblable au faisceau de tubes cintrés en U ou en W du réchauffeur classique 10, tandis que le deuxième faisceau de tubes 39 propre à la zone de désurchauffe 11 est du type spiralé.

La vapeur entre dans le réchauffeur 60, latéralement par la tubulure 16. D'autre part, un débit partiel de l'eau alimentaire réchauffée dans la zone de désurchauffe d'un réchauffeur classique 40 placé en aval du réchauffeur modifié entre par un collecteur latéral 41 sur lequel sont branchés les tubes en spirale ou hélice 39, dont les points de branchement sont représentés, schématiquement sur la figure 7 et désignés en 42. Les tubes 39 sont enroulés autour d'un tambour central 43. L'eau alimentaire ainsi réchauffée dans les tubes spiralés 39 passe dans un collecteur de sortie 44, les raccordements des tubes 39 au col lecteur représentés schématiquement sur la figure 7 étant désignés 45. Cette eau alimentaire est envoyée en aval du point où elle a été soutirée à la sortie du réchauffeur classique 40.

La technique d'enroulement des tubes 39 en spirale autour du tambour ou noyau central 43 et le montage de l'ensemble dans la virole par l'entremise de plaque à tubes et d'entretoises est empruntée aux échangeurs thermiques à faisceaux spiralés utilisés dans l'industrie chimique et les réacteurs nucléaires.

Cette technique est notamment décrite dans le brevet français 1 248 874 et les brevets allemands DE-B-1 912 341 et DE-A-3 301 338.

L'enroulement en spirale autour d'un tambour permet l'implantation de tubes très longs dans un encombrement relativement faible, et dans le cas présent la réintégration du désurchauffeur qui était séparé dans le schéma de la figure 3.

Les tubes sont cintrés en nappes superposées et orientées alternativement dans les sens horlogique et antihorlogique pour éviter la mise en vitesse tourbillonnaire du gaz.

Un deuxième cycle d'échange thermique selon l'invention est montré aux figures 8 et 9. Ce cycle correspond à la réalisation représentée à la figure 4.

Il comprend un réchauffeur 80 également réalisé à l'aide de deux faisceaux de tubes distincts, à savoir un premier faisceau de tubes 29 de type classique cintré, en U ou en W, et un deuxième faisceau de tubes 39 du type spiralé décrit ci-dessus en relation avec les figures 5 à 7. Comme à la figure 4, le réchauffeur non modifié 40 reçoit dans sa zone de sous-refroidissement 13 une partie de l'eau qui sort de la zone de condensation 12 du réchauffeur modifié précèdent 80. L'autre partie de cette eau passe dans la zone de désurchauffe 11 qui est ici intégrée au réchauffeur 80 (alors qu'elle est distincte du réchauffeur 30 à la figure 4).

Comme à la figure 4, l'eau qui sort de cette zone de désurchauffe rejoint celle qui sort du réchauffeur non modifié 40, en aval de celui-ci.

Les réchauffeurs selon l'invention, tels qu'illustrés aux figures 5 à 9, offrent les avantages suivants:
- deux faisceaux indépendants: d'où la possibilité d'adapter les choix des matières, les épaisseurs, les diamètres de tubes aux conditions de service;
- indépendance des faisceaux: d'où souplesse en cas de réparation ou de remplacement. Une partie seulement de la surface d'échange est affectée, soit la zone de désurchauffe, soit celle de condensation et sous-refroidissement, lorsqu'un faisceau est hors-service.
- compacité de la solution: économie de place dans la salle des machines; économie de tuyauteries de liaison entre les appareils; économie de supports d'appareil et de tuyauteries; économie de virole et fonds bombés.

Quoique la description ci-dessus soit illustrée par des réchauffeurs à collecteurs, l'invention se rapporte également à des réchauffeurs à plaques porte-tubes ("tubulaires").

## Revendications

1. Réchauffeur pour installation de transformation d'énergie thermique en énergie mécanique au moyen d'au moins un fluide condensable caloporteur effectuant un cycle thermodynamique, cette installation comportant au moins une chaudière ou un bouilleur, une turbine, un condenseur, une pompe et un réchauffeur comportant une zone de désurchauffe, une zone de condensation et une zone de sous-refroidissement, réchauffant le fluide condensable qui le traverse à l'état liquide, ce réchauffeur étant du type à deux faisceaux de tubes (29, 39) distincts installés à l'intérieur d'une enveloppe de réchauffeur (60, 80) dont l'un des faisceaux de tubes (29) réchauffe ce fluide condensable par la condensation et le sous-refroidissement de vapeur du fluide condensable prélevée à la turbine et dont l'autre des faisceaux de tubes (39) réchauffe un débit partiel de ce fluide condensable par la désurchauffe de cette vapeur, caractérisé en ce que le faisceau de tubes (39) effectuant la désurchauffe de cette vapeur (zone de désurchauffe 11) est disposé en spirale, et en ce que chaque faisceau de tubes (29,39) une entrée (E, 41) et une sortie (S, 44) propre.

2. Réchauffeur suivant la revendication 1, dans lequel le fluide condensable est l'eau, caractérisé en ce que la sortie (S) du faisceau de tubes (29) des zones de sous-refroissement (13) et de condensation (12) du réchauffeur (60) est reliée à l'entrée d'un réchauffeur classique (40) placé en aval, en ce que la sortie du réchauffeur d'aval (40) comporte un point de soutirage d'un débit partiel de l'eau alimentaire relié à l'entrée (41) de la zone de désurchauffe à faisceau spiralé (39) du réchauffeur (60) et en ce que la sortie (44) de la zone de désurchauffe à faisceau spiralé (39) du réchauffeur (60) est reliée à la sortie du réchauffeur d'aval (40) en un point situé en aval du point de soutirage précité.

3. Réchauffeur suivant la revendication 1, dans lequel le fluide condensable est l'eau, caractérisé en ce que la sortie (S) du faisceau de tubes (29) des zones de sous-refroidissement (13) et de condensation (12) du réchauffeur (80) est reliée d'une part à la zone de désurchauffe à faisceau spiralé (39) de ce réchauffeur (80) pour en réchauffer un débit partiel et d'autre part à l'entrée d'un réchauffeur classique (40) placé en aval du réchauffeur (80) et en ce que la sortie de la zone de désurchauffe à faisceau spiralé du réchauffeur (80) est reliée à la sortie du réchauffeur d'aval (40).

4. Réchauffeur suivant l'une quelconque des revendications 1 à 3, caractérisé en ce que les tubes du faisceau spirale (39) sont enroulés en spirale autour d'un tambour (43) qui s'étend dans l'axe longitudinal du réchauffeur (60, 80) de manière à former des nappes superposées à partir de ce tambour et orientées alternativement dans le sens horlogique et dans le sens antihorlogique.

5. Réchauffeur suivant l'une quelconque des revendications 1 à 4, caractérisé par une canalisation (17) amenant dans sa zone de condensation (12) les condensats prélevés dans la zone de sous-refroidissement (13) du réchauffeur d'aval (40).

## Patentansprüche

1. Vorwärmer für eine Einrichtung zur Umwandlung thermischer Energie in mechanische Energie mittels zumindest eines kondensierbaren, in einem thermodynamischen Kreislauf wärmetragenden Fluids, welche Einrichtung zumindest einen Kessel oder ein Siederohr, eine Turbine, einen Kondensor, eine Pumpe und einen Vorwärmer umfaßt, der eine Heißdampfkühlzone, eine Kondensationszone und eine Unterkühlungszone aufweist das kondensierbare Fluid, das ihn in flüssigem Zustand durchströmt, vorwärmt, und mit zwei unterschiedlichen Rohrbündeln (29, 39) versehen ist, die im Inneren einer Umhüllung des Vorwärmers (60, 80) angeordnet sind, wobei das eine Rohrbündel (29) das kondensierbare Fluid durch die Kondensation und die Unterkühlung des aus der Turbine entnommenen Dampfes des kondensierbaren Fluids, und das andere Rohrbündel (39) eine Teilmenge des kondensierbaren Fluids durch die Kühlung des überhitzten Dampfes vorwärmt, dadurch gekennzeichnet, dass das die Kühlung des überhitzten Dampfes (Heissdampfkühlzone (11)) bewirkende Rohrbündel (39) in Windungen angeordnet ist, und dass jedes Rohrbündel (29, 39) einen eigenen Eingang (E, 41) und einen eigenen Ausgang (5, 44) aufweist.

2. Vorwärmer nach Anspruch 1, wobei das kondensierbare Fluid Wasser ist, dadurch gekennzeichnet, daß der Ausgang (S) des Rohrbündels (29) der Unterkühlungszone (13) und der Kondensationszone (12) des Vorwärmers (60) mit dem Eingang eines nachgeschalteten, herkömmlichen Vorwärmers (40) verbunden ist, daß der Ausgang des nachgeschalteten Vorwärmers (40) einen mit dem Eingang (41) der Heißdampfkühlzone des gewundenen Bündels (39) des Vorwärmers (60) verbundene Entnahmestelle für eine Teilmenge des zum Kessel zuzuführenden Wassers aufweist, und daß der Ausgang (44) Der Heißdampfkühlzone des gewundenen Bündels (39) des Vorwärmers (60) mit dem Ausgang des nachgeschalteten Vorwärmers (40) an einer Stelle verbunden ist, die stromabwärts der vorgenannten Entnahmestelle liegt.

3. Vorwärmer nach Anspruch 1, wobei das kondensierbare Fluid Wasser ist, dadurch gekennzeichnet, daß der Ausgang (S) des Rohrbündels (29) der Unterkühlungszone (13) und der Kondensationszone (12) des Vorwärmers (80) einerseits mit der Heißdampfkühlzone des gewundenen Bündels (39) dieses Vorwärmers (80) verbunden ist, um eine Teilmenge vorzuwärmen, und andererseits mit dem Eingang eines dem Vorwärmer (80) nachgeschalteten, herkömmlichen Vorwärmers (40) verbunden ist, und daß der Ausgang der Heißdampfkühlzone des gewundenen Bündels (39) des Vorwärmers (80) mit dem Ausgang des nachgeschalteten Vorwärmers (40) verbunden ist.

4. Vorwärmer nach einem der Ansprüche 1 bis 3, dadurch gekennzeichnet, daß die gewundenen Rohrbündel (39) in einer Wendel um eine Trommel (43) gewickelt sind, die sich in der Längsachse des Vorwärmers (60, 80) erstreckt und auf der Trommel einander überlagernde Schichten bilden, die wechselweise im Uhrzeigersinn und entgegen dem Uhrzeigersinn orientiert sind.

5. Vorwärmer nach einem der Ansprüche 1 bis 4, gekennzeichnet durch eine Rohrleitung (17), die das in der Unterkühlungszone (13) des nachgeschalteten Vorwärmers (40) entnommene Kondensat seiner Kondensierungszone (12) zuführt.

## Claims

1. Heater for installation of transformation of thermal into mechanical energy by means of at least one condensable heat exchanging fluid making a thermodynamic cycle, this installation comprising at least one boiler or one heater tube, one turbine, one condenser, one pump and one heater comprising one desuperheating zone, one condensation zone and one supercooling zone, heating the condensable fluid which crosses it in the liquid state, this heater being of the two separate tube nests (29, 39) type mounted within a heater casing or vessel (60, 80), one tube nest (29) of which heats this condensable fluid by the condensation and the supercooling of the steam of the condensable fluid extracted at the turbine and the other tube nest (39) heats a part flow of this condensable fluid by the desuperheating of this steam, characterized in that the tube nest (39) undertaking the desuperheating of this steam (desuperheating zone 11) is spirally wound and that each tube nest (29, 39) has its own inlet (E, 41) and outlet (S, 44).

2. Heater according to claim 1, in which the condensable fluid is water, characterized in that the outlet (S) of the tube nest (29) of the supercooling zone (13) and condensation zone (12) of the heater (60) is connected to the inlet of a conventional heater (40) installed downstream, that the outlet of the downstream heater (40) has an extraction point of a part flow of the feed water connected to the inlet (41) of the desuperheating zone having the spirally wound tube nest (39) of the heater (60) and that the outlet (44) of the desuperheating zone having the spirally wound tube nest (39) of the heater (60) is connected to the outlet of the downstream heater (40) at a point below said extraction point.

3. Heater according to claim 1, in which the condensable fluid is water, characterized in that the outlet (S) of the tube nest (29) of the supercooling zone (13) and condensation zone (12) of the heater (80) is connected on the one hand to the desuperheating zone having the spirally wound tube nest (39) of said heater (80) to heat a part flow thereof and on the other hand to the inlet of a conventional heater (40) installed downstream of the heater (80) and that the outlet of the desuperheating zone having the spirally wound tube nest (39) of the heater (80) is connected to the outlet of the downstream heater (40).

4. Heater according to any of claims 1 to 3, characterized in that the tubes of the spirally wound nest (39) are spirally wound round a drum (43).which extends in the longitudinal axis of the heater (60, 80) so as to form superimposed layers from this drum and alternately pointing clockwise and anti-clockwise.

5. Heater according to any of claims 1 to 4, characterized by a pipe (17) feeding into its condensation zone (12) the condensates taken from the supercooling zone (13) of the downstream heater (40).
